# FASCICULE DE BREVET EUROPEEN

(11) **EP 2 272 135 B1**
(45) Date de publication et mention de la délivrance du brevet: **19.10.2016**
(21) Numéro de dépôt: 09726942.7
(22) Date de dépôt: 16.03.2009
(51) Int. Cl.: H01R 4/70, H01R 4/02

(54) **DISPOSITIF POUR PRÉVENIR L'ÉTABLISSEMENT D'UN ARC ÉLECTRIQUE ENTRE DEUX ÉLÉMENTS CONDUCTEURS**
EINRICHTUNG ZUR VERHINDERUNG DER ERZEUGUNG EINES ELEKTRISCHEN BOGENS ZWISCHEN ZWEI LEITFÄHIGEN ELEMENTEN
DEVICE FOR PREVENTING THE ESTABLISHMENT OF AN ELECTRIC ARC BETWEEN TWO CONDUCTIVE ELEMENTS

(30) Priorité: 21.03.2008 FR 0851841
(43) Date de publication de la demande: 12.01.2011
(73) Titulaire: Centre National d'Etudes Spatiales, 75001 Paris (FR)
(72) Inventeur: PAYAN, Denis, F-31320 Mervilla (FR)
(74) Mandataire: Lavoix
(86) Numéro de dépôt international: PCT/FR2009/050426
(87) Numéro de publication internationale: WO 2009/122076

(56) Documents cités:
- EP-A- 1 289 064
- WO-A-2007/130811
- FR-A- 2 772 992
- GB-A- 1 334 969
- GB-A- 2 310 549
- US-A- 4 126 371
- US-A- 4 468 083
- US-A- 4 501 927
- US-A- 4 559 973
- US-A1- 2002 132 526
- US-B1- 6 345 997

## Description

La présente invention concerne un dispositif pour prévenir l'établissement d'un arc électrique entre deux parties adjacentes et dépourvues d'isolant électrique d'au moins deux éléments électriquement conducteurs, par exemple entre des éléments conducteurs en regard qui font saillie de la surface d'un corps de connecteur.

L'invention trouve une application particulière dans les composants électriques ou électroniques, tels que des connecteurs, mis en oeuvre dans un environnement spatial ou dans des conditions reproduisant un tel environnement. Il devra toutefois être compris que l'invention s'applique de manière générale aux composants électriques ou électroniques destinés à être mis en oeuvre dans tout environnement où un arc électrique est susceptible de se former entre deux éléments conducteurs en regard.

Dans l'état de la technique, le document FR 2 772 992 décrit un connecteur électrique porteur de broches mâles reliées à des fils conducteurs par l'intermédiaire de manchons tubulaires. Cependant, ces manchons ne sont pas prévus pour prévenir l'établissement d'un arc électrique.

Le document GB-1 334 969 décrit un connecteur correspondant au préambule de la revendication 1 et constitue l'état de l'art le plus proche.

Les composants électriques ou électroniques mis en oeuvre dans un environnement spatial sont souvent détériorés à cause de l'établissement d'un ou plusieurs arcs électriques entre les éléments conducteurs qu'ils comportent. Ces éléments conducteurs peuvent être, par exemple, des broches (encore appelées communément «pinoches») d'un connecteur mâle enfichables dans un connecteur femelle, ou bien les extrémités d'âmes de fils conducteurs qui sont dénudées sur environ 1 mm et soudées ou serties dans des tubes métalliques conducteurs reliés aux broches.

De tels éléments conducteurs sont disposés en regard, notamment de manière parallèle entre eux, et sont séparés par des espaces d'air ou de vide.

Dans un environnement terrien où l'air constitue un isolant dans des conditions normales de température et de pression, le problème d'éviter l'établissement d'arcs électriques entre les parties dénudées des éléments conducteurs des connecteurs ne se pose généralement pas, l'air étant isolant sauf dans le cas d'un champ électrique intense ou de forte humidité.

Dans un environnement spatial dépourvu d'atmosphère, un phénomène précurseur (filament, poussière, ESD, haute tension, etc.) est susceptible de générer entre les parties dénudées de deux éléments conducteurs un plasma local. Celui-ci, en se détendant, va rendre le milieu conducteur et établir un court-circuit entre les deux éléments conducteurs. Dans l'air, un champ électrique intense peut être la cause de la génération d'un tel plasma.

L'invention a donc pour objet d'empêcher la formation, ou à tout le moins, l'établissement de ces arcs entre deux éléments électriquement conducteurs.

A cet effet, l'invention concerne un connecteur électrique tel que revendiqué dans la revendication 1.

Ce connecteur est remarquable en ce que le matériau diélectrique dans lequel est réalisée la pièce est déformable ou suffisamment compressible.

Ainsi réalisé, le connecteur empêche les parties électriquement conductrices dépourvues d'isolant électrique de se trouver directement en regard l'une de l'autre, en comblant au moins partiellement l'espace entre les éléments conducteurs. Le fait que le matériau diélectrique dans lequel est réalisée la pièce est déformable ou suffisamment compressible permet notamment d'adapter la forme de la pièce à la forme de la partie électriquement conductrice de l'élément conducteur qui est dépourvue d'isolant électrique. Le connecteur a pour effet d'empêcher la formation d'arcs électriques quand il est mis en oeuvre dans un environnement où un plasma est susceptible de se créer et de se détendre, tel qu'un environnement spatial.

Par ailleurs, la pièce empêche l'établissement d'un arc électrique dans n'importe quelle direction autour de la partie électriquement conductrice dépourvue d'isolant électrique, grâce au fait que la pièce entoure cette partie électriquement conductrice.

Le connecteur selon l'invention peut comprendre une ou plusieurs caractéristiques telles que revendiquées dans les revendications 2 à 6, prises séparément ou en combinaison.

L'invention sera mieux comprise au regard des figures annexées, parmi lesquelles :
- la figure 1 est une vue en perspective et de dessus d'un connecteur mâle,
- la figure 2 est une vue en perspective et de dessous du connecteur de la figure 1,
- la figure 3 est une vue en perspective du connecteur des figures 1 et 2 disposé dans un boîtier, et relié partiellement à un câble électrique comportant des fils électriques,
- la figure 4 est une vue en perspective d'un élément électriquement conducteur du connecteur illustré en figure 3, sur lequel est mis en oeuvre un dispositif suivant un premier mode de réalisation conforme à l'invention,
- la figure 5 est une vue en perspective de trois éléments électriquement conducteurs du connecteur illustré en figure 3, sur chacun desquels est mis en oeuvre un dispositif suivant un second mode de réalisation conforme à l'invention,
- la figure 6 est une vue en coupe partielle d'un connecteur sur lequel est mis en oeuvre un dispositif selon un exemple utile à la compréhension de l'invention,
- et la figure 7 illustre en perspective un dispositif selon un autre exemple utile à la compréhension de l'invention.

Dans un premier temps, il sera fait référence aux figures 1 à 3 pour décrire un exemple de composant électronique sur lequel un dispositif selon l'invention peut être mis en oeuvre.

Dans un second temps, il sera fait référence aux figures 4 à 7 pour décrire différents modes de réalisation d'un dispositif selon l'invention pouvant être mis en oeuvre sur le composant électronique illustré sur les figures 1 à 3.

Les figures 1 à 3 montrent un connecteur mâle 1 susceptible d'être mis en oeuvre dans un environnement spatial (où un arc électrique peut s'établir entre deux éléments électriquement conducteurs en regard).

Le connecteur 1 comporte, de manière en soi classique, un boîtier 2 de section trapézoïdale enfermant un corps 3 de connecteur.

Le corps 3 de connecteur est réalisé en matériau diélectrique du type matériau plastique, généralement par moulage.

Le corps 3 présente sur l'une de ses surfaces 5, des broches 7 de connexion saillantes (figure 1) électriquement conductrices, et sur son autre surface 9, des logements 11 de forme tubulaire et saillants qui sont également électriquement conducteurs.

Les logements tubulaires sont destinés à accueillir des extrémités dénudées 12 de fils électriquement conducteurs 13 afin de les y maintenir par soudure 14 (voir figure 3) par exemple, ou par sertissage suivant un procédé connu de l'homme du métier.

Chaque broche 7 est reliée à un logement tubulaire 11 dans la masse du corps 3, de sorte que chaque logement tubulaire constitue un lien électrique entre un fil électriquement conducteur 13 et une broche 7.

De manière en soi classique, les broches 7 sont réparties suivant deux rangées décalées l'une par rapport à l'autre.

De même, les logements 11 sont également répartis suivant deux rangées décalées l'une par rapport à l'autre. Ils présentent chacun une ouverture taillée en biseau tournée vers l'extérieur du corps du connecteur, afin de faciliter l'introduction des parties dénudées 12 des fils 13 qui doivent y être soudées (figure 2).

Le boîtier 2, enfermant le corps 3, présente deux ouvertures 15 et 17 pour, respectivement, livrer passage aux logements tubulaires de fixation 11 et permettre l'accès aux broches 7.

Enfin, le boîtier 2 présente une bride plate périphérique 19 comportant des perçages 21. Ces derniers permettent la fixation du connecteur dans un coffret 23 qui comporte les fils conducteurs 13 soudés aux logements tubulaires 11.

Les fils 13 proviennent d'un câble 25 introduit dans le coffret 23 à travers une ouverture 27 ménagée dans le coffret.

Ainsi réalisé, le coffret 3 protège les parties dénudées 12 des fils 13 et les soudures 14, notamment en maintenant les fils 13 en position grâce au diamètre de l'ouverture 27 qui est ajustée au diamètre du câble 25, limitant ainsi les mouvements du câble 25.

Il va maintenant être fait référence aux figures 4 à 7 pour décrire plusieurs modes de réalisation du dispositif selon l'invention pouvant être mis en oeuvre sur le connecteur décrit ci-dessus.

Un premier mode de réalisation est représenté en figure 4.

Dans le cadre de ce mode de réalisation, le dispositif pour prévenir l'établissement d'un arc comporte plusieurs pièces 29 réalisées chacune dans un matériau diélectrique.

De préférence, le matériau diélectrique est une matière plastique déformable.

La pièce 29 est réalisée sous la forme d'un manchon enfilé autour de la partie dénudée 12 du fil électrique 13. La pièce 29 présente ainsi une ouverture 30 qui est traversée par le fil électrique 13.

L'ouverture 30 présente de préférence un diamètre supérieur ou égal à celui des fils électriques 13 pour que la pièce 29 puisse être librement déplacée le long du fil électrique 13.

Ainsi, suivant une première position, la pièce 29 peut être placée autour de la partie électriquement conductrice du fil 13 qui est dépourvue d'isolant électrique, constituée par la partie dénudée 12, de la soudure 14 et du logement tubulaire 11, tout en étant en appui contre la surface 9 du corps 3 en matériau diélectrique du connecteur.

Suivant une seconde position, la pièce 29 peut être placée à distance de cette partie électriquement conductrice du fil 13 qui est dépourvue d'isolant électrique, laissant cette dernière accessible pour, par exemple, réparer une soudure défectueuse.

Dans le cadre de ce mode de réalisation, la pièce tubulaire 29 présente une hauteur telle qu'elle recouvre totalement le logement tubulaire 11, la soudure 14, la partie dénudée du fil 13 et une partie de la gaine du fil 13. Ainsi, la pièce 29 recouvre entièrement, à partir de la surface 9 du corps du connecteur, toutes les parties conductrices des éléments saillants par rapport à la surface 9, ce qui garantit une isolation optimale et empêche toute formation d'arc électrique à partir de ces parties conductrices.

Aussi, la hauteur de l'élément 29 est supérieure à la hauteur des parties conductrices des éléments saillants mises bout à bout. A titre d'exemple, la hauteur de l'élément 29 est ici comprise entre 3 et 10 mm dans le cadre d'un connecteur où les logements 11 présentent une hauteur sensiblement égale à 2,5 mm. Il devra être toutefois entendu que les hauteurs indiquées ne le sont qu'au titre d'un exemple de réalisation et que l'invention n'y est pas limitée.

Les dimensions, la forme et le matériau élastiquement déformable ou compressible de la pièce 29 peuvent être choisis pour qu'une fois en position cette pièce épouse sensiblement étroitement la forme de la partie gainée du fil 13, et le cas échéant celles de la partie dénudée 12 du fil 13, de la soudure 14 et du logement tubulaire 11 sans laisser subsister d'espace avec ces éléments, tout en permettant de préférence le déplacement et le positionnement de la pièce 29 le long du fil 13. Le logement tubulaire 11, la soudure 14 et la partie dénudée du fil 13 se trouvent alors totalement enfermés dans une enceinte diélectrique close délimitée par le corps 3 en matériau diélectrique du connecteur, la pièce 29 en appui contre la surface 9 du corps 3 et la partie gainée du fil 13 enserrée par la pièce 29.

Il va maintenant être fait référence à la figure 5 pour décrire un second mode de réalisation d'un dispositif selon l'invention.

Dans le cadre de cet exemple de réalisation, le dispositif selon l'invention comporte une pièce 31 qui comporte une plaque 34 constituée d'une paroi sensiblement rectangulaire, qui est réalisée dans un matériau diélectrique souple, élastiquement déformable ou compressible. La plaque 34 présente, de part et d'autre de la paroi dont elle est constituée, des éléments tubulaires 33 formant des cheminées.

Les éléments tubulaires 33 sont venus de matière avec la plaque 34. Les éléments tubulaires 33 sont ainsi reliés entre eux par des ponts de matière 35.

Chaque élément tubulaire présente une ouverture traversante 32 dans laquelle est insérée un fil conducteur 13 ainsi que le logement 11 dans lequel le fil est fixé.

En particulier, les ouvertures 33 présentent chacune un diamètre interne sensiblement supérieur au diamètre externe des parties électriquement conductrices des fils 13 qui sont dépourvues d'isolant électrique, autrement dit des parties dénudées 12 des fils conducteurs 13, des soudures 14 et des logements 11.

Chaque élément tubulaire 33 peut ainsi accueillir une partie électriquement conductrice dépourvue d'isolant d'un élément électriquement conducteur.

La pièce 31 ainsi réalisée comble ou cloisonne les espaces entre les parties électriquement conductrices des fils 13 et empêche ainsi l'établissement d'un arc électrique entre elles.

Il va maintenant être fait référence à un exemple utile à la compréhension de l'invention d'un dispositif selon l'invention mis en oeuvre sur le connecteur illustré sur les figures 1 à 3, et en particulier sur les broches 7 du connecteur mâle 1.

Un tel dispositif procurant un tel effet est représenté en figure 6.

Le dispositif comporte des pièces d'isolation 37 réalisées sous la forme d'anneaux dans un matériau diélectrique souple ou compressible.

Le dispositif comporte autant de pièces 37 que le connecteur comporte de broches 7. Chaque pièce 37 est emmanchée autour d'une broche 7.

Pour une broche 7 dont la longueur est sensiblement de 5 mm, les anneaux 37 présentent une épaisseur comprise entre 0,5 et 1 mm.

Une telle épaisseur permet d'isoler une broche 7 sur une hauteur supérieure à celle d'une partie 8 de broche qui restera dénudée et dépourvue d'isolant électrique lorsque les broches 7 du connecteur mâle seront insérées dans les logements d'accueil de forme correspondante d'un connecteur femelle (non représenté).

Le diamètre d'un anneau 37 est sensiblement égal ou inférieur à la moitié de la distance séparant Ideux broches 7 contigues.

Afin de maintenir en position des anneaux 37 sur les broches 7 avant une première utilisation, les anneaux 37 sont pincés autour des broches 7.

Les anneaux 37 peuvent être toutefois déplacés le long des broches 7 jusqu'à venir en appui sur la surface 5 du corps 3 sous l'action d'une force. Notamment lorsque le connecteur mâle est enfiché dans le connecteur femelle, la surface du corps du connecteur femelle venant en contact avec les anneaux repousse ces dernier jusqu'à ce qu'ils viennent s'écraser sur la surface 5 du corps 3.

De par le caractère souple ou compressible du matériau diélectrique dont ils sont fabriqués, les anneaux 37 sont déformés entre la surface du corps du connecteur mâle 1 et celle du corps du connecteur femelle dans leur position d'enfichage. Ainsi, les anneaux 37 constituent des joints étanches définissant avec les surfaces en matériau diélectrique des connecteurs mâle et femelle des enceintes diélectriques fermées qui isolent les unes des autres les parties conductrices 8 des broches 7.

Ainsi, les anneaux 37 empêchent tout établissement d'arcs entre les parties 8 de broches 7 du connecteur mâle qui ne seraient pas complètement insérées dans le connecteur femelle.

Il va maintenant être fait référence à une variante de réalisation d'un dispositif selon un autre exemple utile à la compréhension de l'invention mis en oeuvre sur les broches 7 d'un connecteur 1.

La figure 7 illustre une telle variante.

Le dispositif comporte une plaque 39 réalisée dans un matériau diélectrique souple.

La plaque 39 présente autant d'orifices 41 que le connecteur 1 présente de broches 7.

Les orifices 41 sont réalisés dans la plaque 39 de telle manière que chacun puisse accueillir une broche 7. Pour ce faire, chaque orifice 41 présente un diamètre sensiblement supérieur à celui des broches 7.

La plaque 39 est traversée par les broches 7 lorsqu'elle est mise en oeuvre sur le connecteur 1, par insertion des broches 7 dans les orifices 41. La plaque 39 est également disposée contre la surface 5 du corps 3 du connecteur 1.

Quand les broches 7 du connecteur mâle 1 sont enfichées dans des prises d'un connecteur femelle, la plaque souple 39 en matériau diélectrique est écrasée entre la surface 5 en matériau diélectrique du corps 3 du connecteur mâle 1 et la surface en matériau diélectrique du connecteur femelle et définit avec ces surfaces des enceintes fermées à paroi en matériau diélectrique qui isolent les unes des autres les parties conductrices 8 des broches 7.

Quand le connecteur mâle est enfiché avec un connecteur femelle, la plaque 39 permet ainsi de combler ou cloisonner les espaces entre les broches 7, de sorte qu'aucune amorce d'arc électrique n'est possible.

Pour assurer encore une meilleure protection, on peut prévoir que le matériau diélectrique souple dans lequel est réalisée la plaque 39 soit du caoutchouc ou un équivalent souple adapté à un environnement spatial, de sorte que la plaque 39, écrasée entre les deux surfaces des corps de connecteurs, en se déformant, épouse parfaitement les contours des broches 7 et les surfaces des corps des deux connecteurs entre lesquelles la plaque est prise en sandwich.

Afin de faciliter la mise en place de la plaque 39, on prévoit de prédisposer la plaque 39 sur le connecteur 1, c'est-à-dire que le connecteur est équipé d'une plaque 39 dont les perçages 41 sont disposés chacun en regard d'une broche 7.

Il devra être compris que l'invention n'est pas limitée à ce mode de réalisation.

La plaque pourrait épouser directement les forme des connecteurs males et femelles déjà existant. Cela permettrait de rajouter seulement l'élément isolant sans fabriquer de connecteur spécifique.

La plaque 39 est relié à un élément 43 du connecteur 1 par des ponts frangibles 40 qui peuvent être cassés au moment du branchement du connecteur mâle 1 avec un connecteur femelle.

Lors du branchement, les ponts frangibles 40 sont cassés et la plaque 39, disposée de telle manière que les broches 7 font chacune face à un orifice 41, est plaquée contre la surface 5 du corps 3 du connecteur.

Au regard de ce qui précède, on comprend comment le dispositif selon l'invention permet d'empêcher l'établissement d'un arc électrique entre deux éléments électriquement conducteurs en regard qui sont dépourvus localement d'isolant électrique.

Il devra toutefois être entendu que l'invention n'est pas limitée aux modes de réalisation qui ont été présentés ci-avant.

En effet, l'invention pourrait également, par exemple, comporter une pièce réalisée à partir de deux demi-coquilles symétriques. Les deux demi-coquilles seraient réalisées en matériau diélectrique. Les deux demi-coquilles seraient fixées ensemble suivant un plan de symétrie en étant rapportées de part et d'autre des éléments électriquement conducteurs dépourvus d'isolant électrique. Un tel mode de réalisation présenterait l'avantage de permettre le montage du dispositif selon l'invention autour des fils d'un connecteur sans avoir, par exemple, à démonter les fils.

Par ailleurs, il devra être entendu que les dimensions données à titre d'exemple ci-avant ne sont nullement limitatives. Par exemple, il pourrait être prévu une pièce d'isolation dont la hauteur serait égale à la hauteur des parties conductrices des éléments saillants mises bout à bout.

## Revendications

1. Connecteur électrique comprenant
Un corps (3) en matériau diélectrique présentant sur une même surface (9) au moins deux logements saillants (11) adjacents et électriquement conducteurs, et
Au moins deux fils (13) électriquement conducteurs ayant au moins deux parties adjacentes et dépourvues d'isolant électrique (14, 12), les deux parties adjacentes étant électriquement connectées et fixées dans deux logements saillants (11) adjacents correspondants, et
Un dispositif pour prévenir l'établissement d'un arc électrique entre deux parties adjacentes (14, 12) comprenant au moins une pièce (29 ; 31) réalisée dans un matériau diélectrique et comportant au moins une ouverture traversante (30 ; 32) pour accueillir au moins un parmi lesdits au moins deux fils électriquement conducteurs (13) de manière à entourer au moins une des deux parties adjacentes et dépourvues d'isolant électrique (14, 12) desdits au moins deux fils électriquement conducteurs (13), **caractérisé en ce que** ledit matériau diélectrique dans lequel est réalisée ladite pièce (29 ; 31) est élastiquement déformable ou compressible, et **en ce que** la pièce recouvre entièrement à partir de la surface (9) au moins un des deux logements saillants (11) adjacents et au moins une des deux parties adjacentes (14, 12) dépourvues d'isolant électrique correspondante.

2. Connecteur électrique selon la revendication 1, **caractérisé en ce que** la pièce (29) est un manchon.

3. Connecteur électrique selon la revendication 2, **caractérisé en ce que** la pièce (29, 31) présente une hauteur au moins égale à la longueur des parties conductrices mises bout à bout des dans l'ensemble formé par la partie adjacentes est dépourvue d'isolant électrique d'un fil électriquement conducteur et par la hauteur du logement saillant correspondant.

4. Connecteur électrique selon la revendication 3, **caractérisé en ce que** ladite hauteur de ladite pièce (29, 31) est comprise entre 3 et 10 mm.

5. Connecteur électrique selon la revendication 1, **caractérisé en ce que** ladite pièce (31) comporte une plaque (34) et présent au moins deux ouvertures traversantes (41) pour accueillir chacun desdits au moins deux fils électriquement conducteurs (7), la plaque présentant de part et d'autre d'une paroi sensiblement rectangulaire dont elle est constituée des éléments tubulaires (33) formant des cheminées et venus de matière avec la plaque (34).

6. Connecteur électrique selon l'une quelconque des revendications précédentes, **caractérisé en ce que** ladite pièce (29 ; 31) est montée mobile autour d'au moins un parmi lesdits au moins deux fils électriquement conducteurs (13), entre
d'une part une première position où ladite pièce est placée autour de ladite partie dépourvue d'isolant électrique (14, 12) dudit élément électriquement conducteur (13) et le logement saillant (11), tout en étant en appui contre la surface (9) du corps (3), et
d'autre part une seconde position où la pièce est placée à distance de la partie ou les parties dépourvues d'isolant électrique (14, 12) desdits fils électriquement conducteurs (13) pour laisser la ou les parties dépourvues d'isolant accessibles.

## Patentansprüche

1. Elektrischer Verbinder, aufweisend
einen Körper (3) aus einem dielektrischen Material, welcher auf derselben Fläche (9) wenigstens zwei vorstehende Aufnahmen (11) aufweist, die benachbart sind und elektrisch leitfähig sind, und
wenigstens zwei elektrisch leitfähige Drähte (13), welche wenigstens zwei Abschnitte, die benachbart sind und die frei von elektrischem Isolator sind, (14, 12) haben, wobei die zwei benachbarten Abschnitte elektrisch verbunden sind und fixiert sind in zwei zugehörigen, benachbarten, vorstehenden Aufnahmen (11) , und
eine Vorrichtung zum Verhindern der Erzeugung eines elektrischen Lichtbogens zwischen zwei benachbarten Abschnitten (14, 12), welche wenigstens ein Teil (29; 31) aufweist, welches aus einem dielektrischen Material gefertigt ist und welches wenigstens eine durchgehende Öffnung (30; 32) zum Aufnehmen von wenigstens einem unter den wenigstens zwei elektrisch leitfähigen Drähten (13) derart, dass sie wenigstens einen der zwei Abschnitte, die benachbart sind und die frei von elektrischem Isolator sind, (14, 12) von den wenigstens zwei elektrisch leitfähigen Drähten (13) umgibt, aufweist, **gekennzeichnet dadurch, dass** das dielektrische Material, aus welchem das Teil (29; 31) gefertigt ist, elastisch verformbar oder zusammendrückbar ist, und dadurch, dass das Teil von der Fläche (9) aus wenigstens eine der zwei benachbarten, vorstehenden Aufnahmen (11) vollständig und wenigstens einen zugehörigen der zwei benachbarten Abschnitte (14, 12), die frei von elektrischem Isolator sind, umhüllt.

2. Elektrischer Verbinder gemäß dem Anspruch 1, **gekennzeichnet dadurch, dass** das Teil (29) eine Muffe ist.

3. Elektrischer Verbinder gemäß dem Anspruch 2, **gekennzeichnet dadurch, dass** das Teil (29; 31) eine Höhe hat, welche mindestens gleich der Länge der aneinandergereihten, leitenden Abschnitte der Elemente in der Gesamtheit, welche von dem Abschnitt, der benachbart ist und frei von elektrischem Isolator ist, eines elektrisch leitfähigen Drahts und von der Höhe der zugehörigen vorstehenden Aufnahme gebildet ist, genommenen ist.

4. Elektrischer Verbinder gemäß dem Anspruch 3, **gekennzeichnet dadurch, dass** die Höhe des Teils (29; 31) zwischen 3 und 10mm liegt.

5. Elektrischer Verbinder gemäß dem Anspruch 1, **gekennzeichnet dadurch, dass** das Teil (31) eine Platte (34) aufweist und wenigstens zwei durchgehende Öffnungen (41) zum Aufnehmen eines jeden der wenigstens zwei elektrisch leitfähigen Drähte (7) aufweist, wobei die Platte beidseits einer im Wesentlichen rechteckige Wand, von welcher sie gebildet ist, rohrförmige Elemente (33) aufweist, welche Türme bilden und aus einem Material mit der Platte (34) gefertigt sind.

6. Elektrischer Verbinder gemäß irgendeinem der vorhergehenden Ansprüche, **gekennzeichnet dadurch, dass** das Teil (29; 31) um wenigstens einen unter den wenigstens zwei elektrisch leitfähigen Drähten (13) herum bewegbar angebracht ist zwischen
einerseits einer ersten Position, worin das Teil um den Abschnitt, welcher frei von elektrischem Isolator ist, (14, 12) des elektrisch leitfähigen Elements (13) und die vorstehende Aufnahme (11) herum angeordnet ist, wobei es in Anlage gegen die Fläche (9) des Körpers (3) ist, und
andererseits einer zweiten Position, worin das Teil im Abstand von dem Abschnitt oder den Abschnitten, welche frei von elektrischem Isolator sind, (14, 12) der elektrisch leitfähigen Drähte (13) angeordnet ist, um den oder die Abschnitte, welche frei von elektrischem Isolator sind, zugänglich zu lassen.

## Claims

1. An electrical connector comprising a body (3) made of dielectric material having at least two adjacent and electrically conductive protruding receptacles (11) on the same surface (9) and at least two electrically conductive wires (13) having at least two adjacent parts (14, 12) devoid of electrical insulator, said two adjacent parts being electrically connected together and fixed inside two corresponding adjacent protruding receptacles (11), and a device for preventing an electric arc from being established between two adjacent parts (14, 12) comprising at least one part (29, 31) made of a dielectric material and comprising at least one through hole (30, 32) for receiving at least one of said at least two electrically conductive wires (13), so as to surround at least one of the two adjacent parts (14, 12) devoid of electrical insulator of said at least two electrically conductive wires (13), **characterised in that** said dielectric material from which said part (29, 31) is made is resiliently deformable or compressible, and **in that** said part fully covers, from said surface (9), at least one of said two protruding adjacent receptacles (11) and at least one of said two corresponding adjacent parts (14, 12) devoid of electrical insulator.

2. The electrical connector according to claim 1, **characterised in that** said part (29) is a sleeve.

3. The electrical connector according to claim 2, **characterised in that** said part (29, 31) has a height at least equal to the length of the conductive parts, placed end to end, of the elements arranged in the assembly formed by the adjacent part devoid of electrical insulator of an electrically conductive wire and by the height of the corresponding protruding receptacle.

4. The electrical connector according to claim 3, **characterised in that** said height of said part (29, 31) is between 3 and 10 mm.

5. The electrical connector according to claim 1, **characterised in that** said part (31) comprises a plate (34) and has at least two through holes (41) for receiving each of said at least two electrically conductive wires (7), said plate having, on either side of a substantially rectangular wall from which it is made, tubular elements (33) forming stacks and being integrally formed with said plate (34).

6. The electrical connector according to any one of the preceding claims, **characterised in that** said part (29, 31) is freely mounted about at least one of said at least two electrically conductive wires (13) between, on the one hand, a first position where said part is placed around said part (14, 12) devoid of electrical insulator of said electrically conductive element (13) and said protruding receptacle (11), whilst being in abutment against said surface (9) of said body (3), and, on the other hand, a second position where said part is placed at a distance from the one or more part(s) (14, 12) devoid of electrical insulator of said electrically conductive wires (13), so as to allow access to the one or more part(s) devoid of insulator.
